# EUROPÄISCHE PATENTSCHRIFT

(11) **EP 1 705 480 B1**
(45) Veröffentlichungstag und Bekanntmachung des Hinweises auf die Patenterteilung: **05.10.2011**
(21) Anmeldenummer: 05102290.3
(22) Anmeldetag: 22.03.2005
(51) Int. Cl.: G01N 27/327, A61B 5/145, B01L 3/00

(54) **Testelement zur Analyse von Körperflüssigkeiten**
Test element for analysing body fluids
Elément d'essai pour analyse de fluides organiques

(43) Veröffentlichungstag der Anmeldung: 27.09.2006
(73) Patentinhaber: Roche Diagnostics GmbH, 68305 Mannheim (DE); F. Hoffmann-La Roche AG, 4070 Basel (CH)
(72) Erfinder: Pachl, Rudolf, Dr., 67158 Ellerstadt (DE); Griesheimer, Hans-Ludwig, 68623 Lampertheim (DE); Schmid, Wilfried, Dr., 68165 Mannheim (DE); Frank, Martin, 67246 Dirmstein (DE); Hoferer, Jürgen, 76113 Karlsruhe (DE); Babic, Branislav, 68167 Mannheim (DE)

(56) Entgegenhaltungen:
- EP-A- 1 039 298
- EP-A- 1 413 880
- DE-A1- 10 003 507
- DE-A1- 19 753 847

## Beschreibung

Die vorliegende Erfindung betrifft die Verwendung einer Haftsubstanz in einem analytischen Testelement zur Bestimmung der Konzentration aus einer Körperflüssigkeit. Weiterhin betrifft die Erfindung analytische Testelemente, die eine Haftsubstanz aufweisen.

Die Untersuchung von Körperflüssigkeiten ermöglicht in der klinischen Diagnostik das frühzeitige und zuverlässige Erkennen von pathologischen Zuständen sowie die gezielte und fundierte Kontrolle von Körperzuständen. Für einzelne Analysen, die gezielt auf einen Parameter gerichtet sind, werden heut zu Tage oftmals wenige Mikroliter bis hin zu weniger als einem Mikroliter Blut benötigt. Zur Blutgewinnung wird üblicherweise durch die Haut, z. B. in die Fingerbeere oder das Ohrläppchen der zu untersuchenden Person mit Hilfe einer sterilen, scharfen Lanzette gestoßen. Diese Methode eignet sich insbesondere, wenn die Analyse der Blutprobe unmittelbar nach der Blutgewinnung durchgeführt werden kann.

Für die chemische und biochemische Analyse von Körperflüssigkeiten haben sich in den dafür spezialisierten Laboren aber insbesondere auch für den Einsatz außerhalb fester Labore trägergebundene Schnelltests etabliert. Basierend auf einer eigens entwickelten Trockenchemie sind solche trägergebundenen Schnelltests trotz der oftmals komplexen Reaktionen unter Beteilung empfindlicher Reagenzien, einfach und unkompliziert, selbst von Laien durchzuführen. Prominentestes Beispiel für trägergebundene Schnelltests sind Teststreifen für die Bestimmung des Blutglukosegehalts bei Diabetikern.

### Stand der Technik

Analytische Testelemente für trägergebundene Schnelltests beinhalten typischerweise einen Auftragungsort, auf dem die zu untersuchende Körperflüssigkeit aufgetragen wird, und einen Nachweisbereich, in dem das gesuchte Analyt nachgewiesen wird. Hierbei handelt es sich meist um so genannte on top-Teststreifen oder um so genannte Kapillar-Teststreifen. Bei on top-Teststreifen liegt der Auftragungsort über dem Nachweisbereich, ggf. durch ein Vlies oder ähnliches voneinander getrennt. Bei Kapillar-Teststreifen ist der Nachweisbereich entlang der Längsachse des Teststreifens zu dem Auftragungsort versetzt aufgebracht. Dieser Aufbau hat den Vorteil, dass das Testelement so positioniert werden kann, dass der Auftragungsort gut erreichbar außerhalb eines Messinstruments liegt, während sich der Nachweisbereich im Geräteinneren befindet, wo die Auswerteeinheit gut geschützt direkt daneben angeordnet sein kann. Der Teststreifen kann während der gesamten Konzentrationsbestimmung in einer Position bleiben und muss nach dem Probenauftrag nicht in eine Messposition verfahren werden. Bei kapillarwirkenden Teststreifen wird das Probenmaterial durch Kapillarkräfte, die z. B. von einem Transportelement wie beispielsweise eine Kapillare, saugfähiges Gewebe oder ein Vlies, das eine Kapillarwirkung generiert, von dem Auftragungsort zum Nachweisbereich transportiert.

Bei analytischen Testelementen, insbesondere bei den als selbst dosierend geltenden Teststreifen mit Kapillarwirkung, befindet sich häufig nach der Messung noch überschüssiges Blut am Auftragungsort bzw. an den Außenseiten der Kapillare. Die Handhabung zur Entsorgung eines solchermaßen verschmutzten Teststreifens ist einerseits bedienerunfreundlich und unhygienisch, und stellt andererseits, insbesondere in Krankenhäusern, ein Kontaminationsrisiko für die Umgebung da.

Ein ähnliches Hygieneproblem stellt sich bei magazinierten Testelementen, bei denen ein Magazin mit mehreren analytischen Testelementen in ein Messinstrument eingelegt wird. Zur Messung wird ein Teststreifen vom Instrument in eine Auftragsposition gebracht. Nach der Messung wird der benutzte Teststreifen wieder in das Magazin zurück genommen und remagaziniert. Dies hat für den Anwender den Vorteil, dass er nicht nach jedem Test einen Teststreifen entsorgen muss. Sind alle Teststreifen des Magazins verbraucht, wird das Magazin aus dem Messgerät entfernt und durch ein neues ersetzt. Die benutzten Testelemente liegen verpackt in dem Magazin vor und können daher hygienisch gehandhabt und entsorgt werden. Der Nachteil dieser Systeme liegt darin, dass die Teststreifen zwar vor ihrer Benutzung in dem Magazin versiegelt gelagert sind, um sie vor Schmutz und Feuchtigkeit zu schützen, nach der Benutzung sind die einzelnen Aufbewahrungskammern für die Teststreifen jedoch meist nicht mehr verschlossen, so dass überflüssig aufgetragenes Blut, das an den benutzten Teststreifen hängen bleibt, mit der Zeit abkrümeln kann und durch Öffnungen im Magazin das Instrument, insbesondere die Auswerteoptik oder andere Gerätekomponenten, kontaminieren kann.

US 5,104,640 beschreibt ein Haftmittel für Blut auf Glasträgern. Hierbei wird Polyvenylpyrrolidon (PVP) als Zusatzstoff bei der Alkoholfixierung von Blutausstrichen verwendet. Bei Blutausstrichen wird das Blut auf eine Glasträger aufgetragen, ausgestrichen und untersucht, d. h. Auftragungsort und Nachweisbereich sind am selben Ort. Die Probe wird möglichst dünn verstrichen, so dass das Blut im wesentlichen bereits ohne ein Haftmittel durch Adhäsionskräfte an dem Glasträger haftet. Das PVP unterstützt diesen Effekt lediglich und braucht hierbei nur eine dünne Schicht Blut zu fixieren.

EP 1 413 880 beschreibt ein Testelement gemäß dem Oberbegriff des Anspruchs 14, wobei aber die Haftsubstanz eine andere Funktion hat, nämlich das Aufkleben des Testelements auf die Haut.

Aufgabe der vorliegenden Erfindung ist es, die Nachteile des Standes der Technik sowie die eingangs erwähnten Probleme zu überwinden. Es soll ein in hoher Stückzahl kostengünstig herstellbares diagnostisches Testelement, bei dem der Auftragungsort von dem Nachweisbereich beabstandet ist, bereit gestellt werden. Hierbei soll einmal auf das Testelement aufgetragene Körperflüssigkeit am Testelement haften bleiben, um eine Kontamination der Umgebung zu vermeiden. Andererseits erfordert die Beabstandung vom Auftragungsort zum Nachweisbereich einen Probentransport. Um diesen Probentransport sicher zu stellen, ist eine gute Benetzbarkeit des Testelementes und Weiterleitung der Körperflüssigkeit notwendig. Aufgabe der Erfindung ist es daher, ein Testelement zu entwickeln, das diesen gegenläufigen Anforderungen genügt. Insbesondere ist es die Aufgabe der vorliegenden Erfindung, die Kontamination eines Messinstrumentes zu vermeiden, das ein Magazin beinhaltet, in dem Testelemente nach Gebrauch remagaziniert werden.

### Beschreibung der Erfindung

Die Aufgabe wird gelöst durch die Verwendung einer Haftsubstanz bzw. durch ein System gemäß der unabhängigen Ansprüche, bevorzugte Ausführungsformen ergeben sich gemäß der abhängigen Ansprüche. Die Erfindung beschreibt analytische Testelemente, die ein hygienisches Aufbewahren und Entsorgen gebrauchter Testelemente erleichtert. Insbesondere betrifft die Erfindung Testelemente, die nach Gebrauch in einem Vorratsbehälter bevorratet werden, wobei auf die Testelemente eine Haftsubstanz aufgebracht ist, die ein Abkrümeln überflüssig aufgetragener Körperflüssigkeit vermeidet. Die Testelemente sind vorzugsweise in den Bereichen, in denen die Körperflüssigkeit aufgetragen, transportiert und nachgewiesen werden kann, fluidisch leitend beschichtet, und in den Bereichen, die mit Körperflüssigkeit benetzt werden können, die nicht für die Messung verwendet wird, kann eine Haftsubstanz aufgetragen werden. Auf diese Weise wird sicher gestellt, dass Körperflüssigkeit vom Auftragungsort zum Nachweisbereich fließen kann und dort eine Analytkonzentration bestimmet werden kann. Gleichzeitig kann überschüssig aufgetragene Körperflüssigkeit mit der Haftsubstanz zumindest zum Teil wechselwirken und an dem Testelement haften.

Ein analytisches Testelement zur Bestimmung eines Analyten in einer Körperflüssigkeit zur erfindungsgemäßen Verwendung beinhaltet einen Nachweisbereich in dem das Analyt nachgewiesen wird, und einen Auftragungsort, an dem die Körperflüssigkeit auf das Testelement aufgebracht werden kann, wobei der Nachweisbereich von dem Auftragungsort beabstandet ist, wobei zumindest ein Teil einer auf den Auftragungsort aufgegebenen Körperflüssigkeit vom Auftragungsort zum Nachweisbereich gelangt. Das Testelement beinhaltet weiterhin einen Kontaminationsbereich, der zumindest zu einem Teil an den Auftragungsort grenzt, wobei zumindest auf einem Teil des Kontaminationsbereiches eine Haftsubstanz aufgebracht ist. Die Haftsubstanz haftet an dem Kontaminationsbereich des Testelementes und ist weiterhin fähig, mit einer auf dem Testelement überflüssig aufgetragenen Körperflüssigkeit in der Weise wechselzuwirken, dass die Körperflüssigkeit auf dem Testelement zumindest zum Teil haftet, so dass überflüssig aufgetragene Körperflüssigkeit am Testelement verbleibt. Insbesondere findet hierbei ein Anhalten der Bestandteile der Körperflüssigkeit statt, die nicht flüchtig sind.

Um sicher zu stellen, dass die Körperflüssigkeit von sich aus nach dem Auftragen am Auftragungsort zu dem beabstandeten Nachweisbereich fließt, ist die Transportstrecke beispielsweise so gestaltet, dass sie leicht von der Körperflüssigkeit benetzt wird. Vorzugsweise wird hierfür ein kapillar wirkendes Transportelement verwendet, das beispielsweise hydrophil beschichtet ist. Ein diagnostisches Testelement weist vorzugsweise mehrere kapillar wirkende Bereiche auf, zum Beispiel am Auftragungsort, um sicher zu stellen, dass die Körperflüssigkeit auf das Testelement aufgetragen werden kann, am Transportelement, um die Körperflüssigkeit vom Auftragungsort zum Nachweisbereich zu transportieren, und im Nachweisbereich, in dem nach Benetzen mit der Körperflüssigkeit ein Analyt in der Körperflüssigkeit nachgewiesen werden kann. Hierfür sind Hydrophiliserungsverfahren möglich wie sie z. B. im Stand der Technik WO 99/29435 genannt sind. Die Benetzbarkeit ist üblicherweise ausreichend, wenn die Flüssigkeit in dem Transportelement einen konkaven Meniskus aufweist, was der Fall ist, wenn der Benetzungswinkel kleiner 90° beträgt.

Unter einem Testelement ist jede Form von trägergebundenen Schnelltests für die Diagnostik zu verstehen, insbesondere Schnelltests in Streifenform, so genannte Teststreifen, hierbei insbesondere zur Bestimmung des Blutglukosegehalts bei Diabetikern wie beispielsweise in WO 2004/064636 und in EP 1 039 298 beschrieben. Die Testelemente sind meist aus mehreren übereinander aufgebrachten Folien aufgebaut, die vorzugsweise durch Laminieren oder Kleben miteinander verbunden werden. Diese Folien sind üblicherweise aus Kunststoff, beispielsweise aus Polyester. Die Grundfolie bildet beispielsweise eine so genannte Trägerfolie, auf der eine Abstandsfolie aufgeklebt sein kann, die die Kapillare erzeugt. Der Kapillarkanal kann von einer so genannten Deckfolie abgedeckt werden.

Mit Analyt ist ein Bestandteil der Körperflüssigkeit gemeint, der im Nachweisbereich mit einer Nachweischemie reagiert, so dass, ab einer gewissen Menge des Analyten, die Reaktion in einer Messanordnung gemessen werden kann. In einer bevorzugten Ausführungsform wird Blut als Probenflüssigkeit verwendet, um Blutglukose als Analyt im Nachweisbereich nachzuweisen und daraus die Konzentration des Blutzuckers zu ermitteln.

Neben Blut sind auch interstitielle Flüssigkeit und andere körpereigene Flüssigkeiten als Körperflüssigkeiten möglich. Ebenfalls ist es möglich, nicht nur einen Analyten, z. B. Blutglukose, sondern auch mehrere Analyten, z. B. Glukose und HbAlc, nachzuweisen und dies sowohl aus einer Körperflüssigkeit, z. B. Blut, als auch aus einem Gemisch von mehreren Körperflüssigkeiten, z. B. Blut und interstitielle Flüssigkeit, durchzuführen.

Im Nachweisbereich kann der Analyt mit einer Nachweischemie reagieren und ein Messsignal generieren. Die Messsignale können beispielsweise von einer Detektionseinheit detektiert werden, um daraus die Konzentration des Analyten in der Körperflüssigkeit zu bestimmen. Bei fotooptischen Teststreifen kann dies beispielsweise ein Farbumschlag sein, bei elektrochemischen Systemen wird beispielsweise ein Stromsignal erzeugt. Darüber hinaus ist es auch möglich, dass sich in dem Nachweisbereich keine Nachweischemie befindet und beispielsweise durch optische Remissions- und / oder Transmissionsmessung die Konzentration des gesuchten Analyten bestimmt wird.

Der Auftragungsort bezeichnet die Stelle, an der die Körperflüssigkeit von dem Anwender auf das Testelement aufgebracht wird. Von dort wird die Körperflüssigkeit beispielsweise über Kapillarkräfte in den Nachweisbereich weitergeleitet. Der Auftragungsort ist von dem Nachweisbereich beabstandet. Das analytische Testelement kann ein Transportelement beinhalten, die Körperflüssigkeit vom Auftragungsort zum Nachweisbereich transportiert.

Die Haftsubstanz wird in einem Bereich aufgetragen, der mit Körperflüssigkeit kontaminiert werden kann, dem so genannten Kontaminationsbereich. Der Kontaminationsbereich beschreibt einen Bereich, in dem überflüssig aufgetragene Körperflüssigkeit, beispielsweise Blut, insbesondere während des Auftragens auf das Testelement, gelangen kann. Der Kontaminationsbereich grenzt zumindest zu einem Teil an den Auftragungsort an. Der Kontaminationsbereich kann mehrere nicht zusammenhängende Teilbereiche beinhalten, beispielsweise mehrere Seiten neben dem Auftragungsort, wie zum Beispiel auf der Unterseite einer Trägerfolie und auf der Oberseite einer Deckfolie. Ist ein Transportelement vorhanden, so kann sich die Haftsubstanz auch neben beziehungsweise entlang des Transportelements befinden. An der Schnittkanten ist eine Haftsubstanz nicht unbedingt notwendig, da die Gefahr des Abkrümelns von angetrocknetem Blut vor allem dann besteht, wenn eine größere Menge an überflüssigem Blut vorhanden ist und ein solch größerer Tropfen erstreckt sich auf Grund seiner räumlichen Ausdehnung bis zur Träger- beziehungsweise Deckfolie, so dass sichergestellt ist, dass der Tropfen mit der Haftsubstanz in Kontakt kommt. Handelt es sich bei dem Transportelement um eine Kapillare, so kann beispielsweise die Haftsubstanz um die Kapillare herum aufgebracht sein.

Für die Struktur des Transportelements sind verschiedene Ausführungsformen denkbar. Beispielsweise kann das Transportelement eine Kapillare aufweisen. Vorzugsweise beinhaltet das Transportelement einen Kapillarkanal beziehungsweise einen Kapillarspalt, es kann aber auch eine Art Docht oder ein Vlies verwendet werden. Das Transportelement kann ein eigenes Bauteil sein, z. B. eine zusätzliche Kapillare, oder es kann in das analytische Testelement integriert sein, beispielsweise in Form einer Nut oder als Kapillarkanal, der sich bildet, wenn man auf eine Trägerfolie eine Abstandsfolie mit einem Kapillarschlitz aufbringt und darauf eine Deckfolie aufbringt. Darüber hinaus kann das Transportelement mit einer speziellen Schicht beschichtet sein. So kann es beispielsweise hydrophilisiert sein, um den Transport der Körperflüssigkeit zu verbessern. Zusätzlich oder alternativ kann Unterdruck eingesetzt werden, um den Transport der Flüssigkeit in den Nachweisbereich zu unterstützen.

Der Nachweisbereich kann ebenfalls mit einer Art Vlies abgedeckt sein, das als Transportelement dient und einen Schutz vor Verschmutzung darstellt, sowie dazu dienen kann, bestimmte Teile der Körperflüssigkeit, z. B. Erythrozyten, vom Blut abzutrennen und / oder eine gleichmäßige Verteilung der Körperflüssigkeit im Nachweisbereich durch ein so genanntes Spreiten der Flüssigkeit zu bewirken. Das Vlies kann sich direkt über dem Nachweisbereich befinden und der Auftragungsort liegt auf der Oberseite des Vlieses, beispielsweise bei on top- Teststreifen. Bei einem derartigen Testelement findet folglich ein Probentransport senkrecht zur Längsachse des Teststreifens statt. Das Vlies kann aber auch seitlich versetzt zum Nachweisbereich bzw. zum Auftragungsort liegen, insbesondere bei Kapillar-Teststreifen. Hier kann das Vlies beispielsweise auf dem Nachweisbereich, unter dem Auftragungsort, oder zwischen den beiden Bereichen liegen.

Unter Haftsubstanz ist eine Substanz zu verstehen, die bewirkt, dass überflüssig aufgetragene Körperflüssigkeit, insbesondere Blut und interstitielle Flüssigkeit o. Ä. nach dem Antrocknen der Körperflüssigkeit auf dem analytischen Testelement verbleibt und insbesondere nicht, z. B. bei mechanischer Belastung im Umgang mit dem analytischen Testelement, nach der Benutzung, z. B. während der Aufbewahrung, insbesondere bei der Remgazinierung benutzter Testelement in einem Magazin, oder der Entsorgung, abbröselt. Vorteilhafterweise lösen die wässrigen Anteile der Körperflüssigkeit die Haftsubstanz an, so dass sich Haftsubstanz und Körperflüssigkeit vermischen. Diese Mischung trocknet durch Verdunsten der Flüssigkeit an, beispielsweise in einem Zeitraum von ungefähr 10 bis 20 Minuten, und die getrocknete Substanz haftet mit der daran gebundenen Körperflüssigkeit an dem analytischen Testelement. Die Trocknungszeit ist naturgemäß abhängig vom Umgebungsklima, insbesondere der Umgebungstemperatur und der Luftfeuchtigkeit, und kann entsprechend dieser Parameter stark schwanken. Natürlich sind auch Haftsubstanzen denkbar, die unmittelbar nach dem Kontakt mit der Probenflüssigkeit ein Anhaften der Probe an das Testelement gewährleisten.

Der eigentliche Messvorgang zur Bestimmung des Analyten in der Körperflüssigkeit ist von diesem Vorgang unabhängig, d. h. auch die Trocknungszeit beeinflusst in keiner Weise die Zeit, die für einen Messzyklus benötigt wird. Das Verfahren ist vielmehr derart, dass beispielsweise nach einer Messung das analytische Testelement wieder in ein Magazin zurück transportiert und dort remagaziniert wird. Der Messzyklus ist üblicherweise deutlich kürzer als die oben erwähnte Trocknungszeit, d. h. beim Zurückschieben des Teststreifens in das Magazin ist eventuell überschüssiges Blut noch nicht angetrocknet. Während der benutzte Teststreifen im Magazin lagert, trocknet das überschüssige Blut am Teststreifen an und verhindert so, dass getrocknetes Blut abkrümeln und Geräteteile, Optik oder die Umwelt kontaminieren kann.

Vorteilhafterweise wird die Haftsubstanz nicht auf den Auftragungsort und / oder auf das Transportelement aufgebracht, da dies dazu führen kann, dass weniger Probenflüssigkeit für die Messung zur Verfügung steht, da so ein Teil der Probe mit der Haftsubstanz wechselwirken kann und nicht in Nachweisbereich gelangt. Außerdem ist es möglich, dass Haftsubstanz mit der Probe in den Nachweisbereich gelangt und die Messung ungünstig beeinflusst. Befindet sich Haftsubstanz in dem Nachweisbereich, so kann das Auftragen der Nachweischemie bzw. die Fixierung und /oder Haltbarkeit der Trockenchemie oder die Messung selbst beeinträchtigt werden.

Falls die Haftsubstanz doch, z. B. aus Gründen einer einfacheren Herstellung unter anderem im Auftragungsort, dem Transportelement und / oder dem Nachweisbereich aufgebracht ist, wird die Haftsubstanz vorzugsweise so ausgewählt, dass sie den Messvorgang nicht negativ beeinflusst. Das Analysesystem wird dann entsprechend darauf abgestimmt, z. B. so, dass ein erhöhter Bedarf an erforderlichem Probenvolumen in Kauf genommen werden kann.

Die beschriebene Haftsubstanz ist eine Substanz, die ohne saugendes Eigenvolumen ein Ablösen getrockneter überflüssig aufgetragener Körperflüssigkeit, insbesondere Blut, verhindern kann, indem sie eine klebende Verbindung zwischen Körperflüssigkeit und Testelement herstellt. Beispielsweise lösen die wässrigen Anteile des Blutes die klebende Substanz an, was nach dem Trocknen der Körperflüssigkeit zu einem festen Kontakt der Körperflüssigkeit mit dem Trägermaterial führt. Die Haftsubstanz erzeugt keine Kapillarwirkung, die mit der Kapillare am Auftragungsort um die Probenflüssigkeit konkurrieren würde. Die Haftsubstanz wirkt insbesondere zeitverzögert gegenüber der Kapillare am Auftragungsort, so dass zuerst der Nachweisbereich mit Probe gefüllt wird und nur überflüssig aufgetragene Flüssigkeit von der Haftsubstanz gebunden wird. Vorteilhafterweise ist die Kraft, die die Haftsubstanz auf die Probe auswirkt, zumindest unmittelbar nach dem Probeauftrag deutlich geringer als die Kapillarkraft, mit der die Probe in den Nachweisbereich transportiert wird, so dass auf diese Weise sicher gestellt wird, dass zunächst der Nachweisbereich gefüllt wird und nur die überflüssig aufgetragene Körperflüssigkeit mit der Haftsubstanz am Testelement haftet.

Würde statt einer erfindungsgemäß zu verwendenden Haftsubstanz ohne saugendes Eigenvolumen eine saugfähige Substanz verwendet werden, beispielsweise eine Art Schwamm oder eine raue Oberfläche, würde diese Substanz auf Grund ihrer kapillaren Wirkung und der notwendigen räumlichen Nähe zu der Teststreifenkapillare beziehungsweise dem Auftragungsort mit diesen konkurrieren, was zu einer Erhöhung des notwendigen Probenvolumens führt, da zumindest ein Teil der Probe während des Füllvorgangs des Nachweisbereichs von der saugfähigen Substanz abgesaugt würde.

Die Haftsubstanz wird vorzugsweise während der Produktion des Teststreifens aufgetragen und ist hierbei mechanisch so stabil mit dem Testelement verbunden, dass die Haftschicht in den nachfolgenden Prozessschritten und während Handhabung und Transport nicht durch mechanische Beanspruchungen, wie Biegung, Torsion oder Abrieb, entfernt wird. Die getrocknete überflüssige Körperflüssigkeit, die an der Haftsubstanz gebunden hat, sollte, nachdem sie getrocknet ist, so stabil an dem Testelement haften, dass sie während der Handhabung durch den Benutzer, der Entsorgung des Teststreifens und insbesondere während einer Remagazinierung an dem Testelement verbleibt. Die Bindung der Haftsubstanz an dem Testelement und die Bindung der getrockneten überflüssigen Körperflüssigkeit in Wechselwirkung mit der Haftsubstanz an dem Testelement können physikalischer Natur sein. Dabei quillt die Haftsubstanz in Kontakt mit der Flüssigkeit auf und bildet während des Verdunstens der Körperflüssigkeit eine klebrige Masse, die an dem Testelement haftet.

Erfindungsgemäß ist die Haftsubstanz Polyvenylacetat (PVAc). Beispielsweise wird eine wässrige Dispersion mit 35 Gewichtsprozent PVAc mit einer Schichtdicke von ungefähr 60 µm auf das analytische Testelement aufgetragen. Anschließend wird die Dispersion bei ungefähr 70° ca. 30 s lang angetrocknet und ergibt dann eine ca. 17 µm dicke trockene Schicht auf dem Testelement. PVAc ist beispielsweise unter dem Handelsnamen Vinnapas® von der Firma Wacker erhältlich, typische Molmassen sind 1.000-100.000 g/mol. Die Haftsubstanz kann beispielsweise mit einem Rakel, durch Sprayen, Tauchen, Drucken, z. B. Siebdruck oder Tampondruck, oder Gießen aufgebracht werden.

Nachfolgend wird die Herstellung eines analytischen Testelements zur Bestimmung eines Analyten in einer Körperflüssigkeit beschrieben, beinhaltend einen Nachweisbereich zum Nachweis eines Analyten in einer Körperflüssigkeit, einen Auftragungsort, an dem eine Körperflüssigkeit auf das Testelement aufgebracht werden kann, wobei der Nachweisbereich von dem Auftragungsort beabstandet ist, wobei zumindest ein Teil einer auf den Auftragungsort aufgegebene Körperflüssigkeit vom Auftragungsort zum Nachweisbereich gelangt, sowie einen Kontaminationsbereich, der zumindest zu einem Teil an den Auftragungsort grenzt. Ein Verfahren zur Herstellung eines analytischen Testelements mit einer Haftsubstanz beinhaltet beispielsweise die Schritte
1. Aufbringen einer Haftsubstanz auf den Kontaminationsbereich, wobei der Kontaminationsbereich zumindest zum Teil aus Kunststoff besteht und auf einer Träger- und /oder Deckfolie angeordnet ist, so dass die Haftsubstanz zumindest zum Teil an dem Kunststoff des Kontaminationsbereiches haftet, wobei die Haftsubstanz fähig ist, mit einer auf dem Testelement überflüssig aufgetragenen Körperflüssigkeit in der Weise wechselzuwirken, dass die Körperflüssigkeit auf dem Testelement zumindest zum Teil haftet, so dass überflüssig aufgetragene Körperflüssigkeit am Kontaminationsbereich verbleibt,
2. Trocknen der Haftsubstanz auf der Träger- und/ oder der Deckfolie, und
3. Zusammenfügen von Träger- und Deckfolie zu einem analytischen Testelement.

Das Aufbringen kann vollständig, sprich vollflächig, auf der ganzen Fläche der Folie sein oder auch nur auf Teilen davon. Besteht der Teststreifen aus einer Trägerfolie und einer Deckfolie, in der beispielsweise durch eine Abstandsfolie, oder auch ohne Abstandsfolie, eine Kapillare dazwischen gebildet wird, so wird vorzugsweise die Unterseite der Trägerfolie und die Oberseite der Deckfolie mit der Haftsubstanz beschichtet, wobei Träger- und Deckfolie so montiert werden, dass die Oberseite der Trägerfolie der Unterseite der Deckfolie zugewandt ist und somit die sich zwischen den beiden Folien ausbildende Kapillare nicht mit der Haftsubstanz beschichtet wird. Die Trägerfolie kann auf der Oberseite und / oder die Deckfolie auf der Unterseite zumindest zum Teil hydrophil beschichtet werden. Die Träger- oder die Deckfolie kann im Bereich des Auftragungsortes eine Aussparung aufweisen, wodurch die hydrophile Beschichtung zugänglich ist und offen daliegt, so dass die Körperflüssigkeit leicht auf die hydrophile Schicht aufgetragen werden kann. Die Aussparung kann z. B. durch Ausstanzen einer der beiden Folien vor dem Verkleben der beiden Folien miteinander erzeugt werden. Dies hat beispielsweise den Vorteil, dass die Haftsubstanz auf der Oberseite der Deckfolie und auf der Unterseite der Trägerfolie großflächig aufgetragen werden kann, ohne den Auftragungsort abschirmen zu müssen. Das anschließende Ausstanzen, beispielsweise der Deckfolie, legt die hydrophile Schicht des Auftragungsortes frei.

Nach dem Aufbringen der Haftsubstanz wird diese beispielsweise für 30 s bei 70° getrocknet. Anschließend können die Folien wie gewohnt zu einem analytischen Testelement verarbeitet werden. D. h. der Prozess des Aufbringens der Haftsubstanz auf das analytisch Testelement unterbricht nicht den gewohnten Produktionsprozess zur Herstellung eines analytischen Testelement, sondern ist ein vorgelagerter Prozessschritt, der die Folien, insbesondere die Träger- und die Deckfolie, einer Vorbehandlung unterzieht. Nach dem Trocknen ist die Haftsubstanz mechanisch so stabil, dass die beschichteten Folien den gewohnten Herstellprozess durchlaufen können.

Bei einem analytischen Testelement, das keine Deckfolie aufweist und vorteilhafterweise einschichtig ist, kann das Verfahren zur Herstellung des Teststreifen die folgenden Schritte beinhalten:
- Aufbringen der Haftsubstanz auf den Kontaminationsbereich der Trägerfolie, die im Kontaminationsbereich zumindest zum Teil aus Kunststoff besteht, wobei die Haftsubstanz zumindest zum Teil an dem Kunststoff der Folie haftet und die Haftsubstanz fähig ist, mit einer auf dem Testelement überflüssig aufgetragenen Körperflüssigkeit in der Weise wechselzuwirken, dass die Körperflüssigkeit auf dem Testelement zumindest zum Teil haftet, so dass überflüssig aufgetragene Körperflüssigkeit am Kontaminationsbereich verbleibt,
- Trocknen der Haftsubstanz auf der Trägerfolie,
- Aufbringen des Reagenz auf den Nachweisbereichs der Trägerfolie, wobei dieser Schritt vor oder nach dem Aufbringen der Haftsubstanz erfolgen kann.

Vorzugsweise wird die Haftsubstanz auf die Trägeroberseite aufgebracht, entweder auf der ganzen Fläche komplett oder auf Teilen der Trägerfolie. Der Nachweisbereich kann beispielsweise auf die Haftsubstanz aufgebracht werden, oder er kann auf Bereichen der Trägerfolie aufgetragen werden, auf denen sich keine Haftsubstanz befindet. Beispielsweise erfolgt das Aufbringen des Reagenz auf die Haftsubstanz auf der Trägerfolie, oder zumindest ein Teil des Nachweisbereichs wird nicht mit Haftsubstanz bedeckt.

Ein weiteres mögliches Verfahren zur Herstellung eines analytischen Testelements gemäß der Erfindung kann die folgenden Schritte beinhalten: Aufbringen des Nachweisbereichs auf eine Trägerfolie, vorzugsweise auf der Trägeroberseite und üblicherweise nur auf einem kleinen Bereich der Trägerfolie, Aufbringen der Haftsubstanz auf die Trägerfolie, wobei zumindest ein Teil des Nachweisbereichs nicht mit Haftsubstanz bedeckt wird, und anschließend Trocknen der Haftsubstanz auf der Trägerfolie des analytischen Testelements. Eine strukturierte Beschichtung kann beispielsweise durch ein Siebdruckverfahren mit einer Maske, die zumindest ein Teil des Nachweisbereichs abschirmt, oder durch Tampondruck mit einem Druckstempel der eine entsprechende Aussparung aufweist, realisiert werden.

Es ist möglich, ein oder mehrere analytische Testelemente dem Anwender in einem Vorratsbehälter (Magazin) zur Verfügung zu stellen, wobei auf die Testelemente Haftsubstanz aufgebracht ist, so dass überflüssig aufgetragene Körperflüssigkeit am Kontaminationsbereich verbleibt. Beispielsweise sind ein oder mehrere erfindungsgemäße Testelemente, auf die eine Haftsubstanz aufgebracht ist, in einem Vorratsbehälter bevorratet und die analytischen Testelemente werden nach Gebrauch in dem selben oder in einem weiteren Magazin bevorratet (remagaziniert).

Bei den meisten Magazinen für analytische Testelemente sind die Teststreifen vor der Benutzung versiegelt und dicht verpackt um sie gegen Umwelteinflüsse zu schützen. Zur Benutzung der Teststreifen wird die Versiegelung aufgebrochen und die Teststreifen liegen nach der Benutzung wenn sie remagaziniert werden in geöffneten Kammern vor. Um bei einem solchen System Kontamination durch getrocknete überflüssig aufgetragene Körperflüssigkeit zu verhindern, müssten die benutzten Teststreifen nach der Remagazinierung ebenfalls wieder in dem selben oder in einem weiteren Magazin dicht verpackt werden, was einen hohen technischen Aufwand bedeutet. Das erfindungsgemäße Aufbringen einer Haftsubstanz auf die analytischen Testelemente bietet hierfür eine technisch einfache Lösung, da die Haftsubstanz an dem Kontaminationsbereich des Testelementes haftet und weiterhin fähig ist, mit einer auf dem Testelement überflüssig aufgetragenen Körperflüssigkeit in der Weise wechselzuwirken, dass die Körperflüssigkeit auf dem Testelement zumindest zum Teil haftet, so dass überflüssig aufgetragene Körperflüssigkeit am Kontaminationsbereich verbleibt. Daher sind die erfindungsgemäßen analytischen Testelemente insbesondere dafür geeignet, für Systeme eingesetzt zu werden, bei denen die Teststreifen nach Gebrauch remagaziniert werden. Vorteilhafterweise werden ebenfalls Haftsubstanzen verwendet, die ein Anhaften der Probe unmittelbar nach Probenauftrag gewährleisten. Auf diese Weise kann eine Kontamination des Gerätes während des Transports eines gebrauchten Teststreifens zur Remagazinierung verhindert werden.

Es ist weiterhin möglich, dass ein System zur Bestimmung eines Analyten aus einer Körperflüssigkeit ein oder mehrere analytische Testelemente sowie einen Vorratsbehälter (Magazin) für diese Testelemente beinhaltet, wobei die Testelemente nach Gebrauch in dem Vorratsbehälter bevorratet werden. Darüber hinaus beinhaltet das System vorzugsweise ein Messinstrument mit einer Auswerteeinheit, in der der Nachweisbereich ausgewertet werden kann und daraus die Konzentration des Analyten bestimmt werden kann.

Figur 1 zeigt ein Beispiel eines analytischen Testelementes 1, das eine Deckfolie 2 und eine Trägerfolie (nicht sichtbar) beinhaltet. Die Deckfolie 2 weist am Auftragungsort, an dem die Körperflüssigkeit aufgetragen wird, eine Aussparung 3 auf, die bewirkt, dass in der Aussparung 3 die hydrophile Zwischenschicht 4 zugänglich ist. Während der Herstellung wird ein Streifen 7 von beispielsweise 7 mm Breite, welcher in einem vorangegangenen Arbeitsgang mit einer Haftsubstanz beschichtet wurde, auf ein Band mit mehreren zusammenhängenden Testelementen auf die Oberseite der Deckfolie 2 und gegebenenfalls ein zweiter Streifen auf die Unterseite der Trägerfolie im Kontaminationsbereich an der Spitze der Testelemente laminiert. Anschließend wird das Testelementeband zu einzelnen Testelementen vereinzelt. Der Randbeschnitt wird vor oder nach der Vereinzelung entlang einer Kontur 5 ausgestanzt und übrig bleibt ein Einzelteststreifen mit einem beispielsweise 2,8 mm breiten Bluthaftmittelstreifen im Bereich der Blutauftragskerbe 3. Der Restabschnitt 6 wird verworfen.

Figur 2 zeigt ein erfindungsgemäßes analytisches Testelement 1 mit einer Aussparung 3, dargestellt in einer Explosionszeichnung. Auf einer Trägerfolie 10, in die die Aussparung 3 in Form einer V-förmigen Kerbe eingebracht wurde, die unter anderem der Markierung des Auftragungsortes dienen kann, befindet sich eine Abstandsfolie 11, welche die Kontur und die Höhe (entsprechend der Dicke der Abstandsfolie 11) eines kapillaraktiven Kanals 12 bestimmt. Die Abstandsfolie 11 besteht aus einem beidseitig klebenden Klebeband, dem beispielsweise Aktivkohle zur Klebstoffmasse beigemischt wurde. Auf diese Abstandsfolie 11 kommen eine Deckfolie 2, ein Nachweisbereich 14, sowie eine Schutzfolie 16 zu liegen. Aussparung 3 und Nachweisbereich 14 werden so eng nebeneinander montiert, dass die kapillaraktive Zone 12 ununterbrochen von der freien, über der Aussparung 3 liegenden Kante der Aussparung 3 bis zur gegenüberliegenden, freien Kante des Nachweisbereiches 14 reicht. Die Aussparung in der Abstandsfolie 11, welche die Form des kapillaraktiven Kanals 12 bestimmt, ist geringfügig länger gehalten als Deckfolie 2 und Nachweisbereich 14 zusammen, so dass ein in aller Regel wenige Millimeter breiter, unbedeckter Spalt verbleibt, aus dem beim Befüllen der kapillaraktiven Zone 12 mit Probenflüssigkeit Luft entweichen kann. Dieser Spalt bleibt auch durch die Schutzfolie 16 unbedeckt, damit seine Funktion gewährleistet bleibt. Die Schutzfolie 16 soll verhindern, dass frei liegende Bereiche des Klebebandes der Abstandsfolie 11 zu unerwünschtem Verkleben des Testelements mit Gegenständen aus der Umgebung führen. In der umliegenden Umgebung der Aussparung 3, insbesondere auf der Oberseite der Deckfolie 2 sowie auf der Unterseite der Trägerfolie 10 befindet sich der Kontaminationsbereich. Erfindungsgemäß wird zumindest in einem Teil dieses Bereiches eine Haftsubstanz aufgetragen. Vorteilhafterweise wird auf der gesamten Oberseite der Deckfolie 2 sowie auf der gesamten Unterseite der Trägerfolie 10 eine Haftsubstanz aufgetragen, wobei die Aussparung 3 gewährleistet, dass der Kapillarkanal 12 zugänglich und frei von Haftsubstanz ist.

Figur 3 bis 6 beschreibt ein Beispiel für einen Vorratsbehälter 20, in dem analytische Testelemente 1 nach dem Gebrauch bevorratet (remagaziniert) werden. Der Vorratsbehälter wird in ein Messinstrument eingelegt (nicht dargestellt). Für die Durchführung einer Messung wird das Testelement 1, das einen Nachweisbereich 14 beinhaltet, vom Instrument aus dem Vorratsbehälter 20 heraus in eine Auftragsposition geschoben und nach dem Auftragen der Körperflüssigkeit gegebenenfalls in eine zweite Messposition verfahren, um dort analysiert zu werden. Nach der Messung wird das verbrauchte Testelement wieder in den Vorratsbehälter zurückgezogen. Auf die Teststreifen 1 wird erfindungsgemäß im Kontaminationsbereich eine Haftsubstanz aufgebracht, so dass überflüssig aufgetragene Körperflüssigkeit am analytischen Testelement verbleibt und nicht das Geräteinnere kontaminiert. Ohne die Verwendung einer Haftsubstanz könnte sich z. B. angetrocknetes Blut vom Testelement lösen und durch die Eingriffsöffnung 23 oder die Ausschuböffnung 25 in das Geräteinnere gelangen.

Der Vorratsbehälter 20 ist durch ein als zylindrisches Spritzgussteil aus Kunststoff ausgebildetes Trommelmagazin 21 gebildet. Die Führungskammern 22 sind darin in Umfangsrichtung verteilt angeordnet und verlaufen axial durchgehend zwischen einer stirnseitigen Eingriffsöffnung 23 für eine Antriebseinheit 24 und einer gegenüberliegenden Ausschuböffnung 25. Das Trommelmagazin 21 besitzt eine Zentralbohrung 26 mit Randverzahnung 27 für ein nicht gezeigtes Schrittschaltwerk zur fluchtenden Positionierung des auszuschiebenden Testelementes in der Vorschubachse der Antriebseinheit 24. Radial nach außen versetzt sind axiale Sacklochbohrungen 28 zur Aufnahme eines Trockenmittels 29 angeordnet. Zum Schutz vor schädlichen Umwelteinflüssen sind die Führungskammern 22 stirnseitig durch eine (nicht dargestellte) Siegelfolie verschlossen.
Bei der in Figur 3 und 4 dargestellten Ausführungsform sind die Teststreifen 1 zur besseren Führung in einem Schlitten 30 gehalten, welcher in der jeweiligen Führungskammer 22 schubladenartig längsverschiebbar ist. Der Schlitten 30 umgreift einen Endabschnitt des Teststreifens 1 und ist mit diesem über eine Rastnase 31 verbunden. Zur formschlüssigen Kopplung mit dem Einzelstößel 32 ist eine einzelne Halteklaue 33 des Schlittens 30 als Mitnehmer vorgesehen. Durch diese Anordnung ist ein Herausschieben des Testelements zur Durchführung einer Messung und ein Zurückholen des (benutzten) Teststreifens für eine Remagazinierung möglich.

Bei dem in Figur 5 und 6 gezeigten Ausführungsbeispiel ist ein Teststreifen 1 entsprechend dem zuvor beschriebenen Schlitten 30 für eine Hin- und Rückbewegung über eine einzelne Halteklaue 33 als Mitnehmer mit einem einzelnen Antriebsstößel formschlüssig verbindbar. Zur Bewegungsübertragung auf den Teststreifen 1 ist eine Federklammer 40 als Antriebsstößel vorgesehen. Natürlich sind auch beliebig viele andere Arten zur Lagerung von Teststreifen denkbar, wie sie im Stand der Technik hinlänglich bekannt sind. Erfindungsgemäß ist das System auf keine spezielle Ausführung eines Magazins und / oder eines Testelementtransportes beschränkt.

## Patentansprüche

1. Verwendung einer Haftsubstanz zum Auftragen in einem analytischen Testelement (1) zur Bestimmung eines Analyten in einer Körperflüssigkeit, wobei das Testelement (1)
- einen Nachweisbereich (14) zum Nachweis eines Analyten in einer Körperflüssigkeit,
- einen Auftragungsort, an dem eine Körperflüssigkeit auf das Testelement (1) aufgebracht werden kann, wobei der Nachweisbereich (14) von dem Auftragungsort beabstandet ist, und der Auftragungsort mit dem Nachweisbereich (14) in der Weise verbunden ist, dass zumindest ein Teil einer auf den Auftragungsort aufgegebenen Körperflüssigkeit vom Auftragungsort zum Nachweisbereich (14) transportiert werden kann, sowie
- einen Kontaminationsbereich, in den überflüssig aufgetragene Körperflüssigkeit gelangt, der zumindest zu einem Teil an den Auftragungsort grenzt, wobei zumindest auf einem Teil des Kontaminationsbereiches die Haftsubstanz aufgebracht ist,
umfasst, wobei die Haftsubstanz an dem Kontaminationsbereich des Tastelementes (1) haftet und weiterhin mit einer auf dem Testelement (1) aufgetragenen Körperflüssigkeit in der Weise wechselwirkt, dass eine auf das Testelement (1) aufgegebene Körperflüssigkeit auf dem Testelement (1) zumindest zum Teil anhaftet, wobei die überflüssig aufgetragene Körperflüssigkeit an der Haftsubstanz nach dem Trocknen der Körperflüssigkeit haftet.

2. Verwendung gemäß Anspruch 1, wobei die Haftsubstanz nicht flüchtige Bestandteile der Körperflüssigkeit an dem analytischen Testelement (1) bindet.

3. Verwendung gemäß einem der Ansprüche 1 oder 2, wobei der Kontaminationsbereich zumindest zum Teil aus Kunststoff besteht.

4. Verwendung gemäß einem der Ansprüche 1 bis 3, wobei die Haftsubstanz fähig ist, an einem Kunststoff zu haften.

5. Verwendung gemäß einem der Ansprüche 1 bis 4, wobei die Haftsubstanz im Wesentlichen kein saugendes Eigenvolumen aufweist.

6. Verwendung gemäß einem der Ansprüche 1 bis 5, wobei die Haftsubstanz an dem Auftragungsort selbst nicht aufgebracht ist.

7. Verwendung gemäß einem der Ansprüche 1 bis 6, wobei das analytische Testelement (1) ein Transportelement (12) beinhaltet, das den Auftragungsort und den Nachweisbereich (14) fluidisch verbindet und die Körperflüssigkeit vom Auftragungsort zum Nachweisbereich (14) transportiert.

8. Verwendung gemäß Anspruch 7, wobei das Transportelement (12) hydrophil beschichtet ist.

9. Verwendung (1) gemäß einem der Ansprüche 1 bis 8, wobei die Haftsubstanz Bestandteile wasserlöslicher Klebstoffe beinhaltet.

10. Verwendung (1) gemäß einem der Ansprüche 1 bis 9, wobei die Haftsubstanz Polyvinylacetat beinhaltet.

11. Verwendung (1) gemäß einem der Ansprüche 1 bis 9, wobei die Haftsubstanz Dextrin oder Kautschuk beinhaltet.

12. Verwendung (1) gemäß einem der Ansprüche 1 bis 11, wobei das analytische Testelement (1) eine Träger- (10) und eine Deckfolie (2) beinhaltet und die Trägerfolie (10) auf der Unterseite und die Deckfolie (2) auf der Oberseite zumindest zum Teil mit der Haftsubstanz beschichtet sind, und die Oberseite der Trägerfolie (10) der Unterseite der Deckfolie (2) zugewandt ist.

13. Verwendung (1) gemäß Anspruch 12, wobei die Trägerfolie (10) auf der Oberseite und / oder die Deckfolie (2) auf der Unterseite zumindest zum Teil hydrophil beschichtet werden.

14. Ein analytisches Testelement (1) zur Bestimmung eines Analyten in einer Körperflüssigkeit, beinhaltend
- einen Nachweisbereich (14) zum Nachweis eines Analyten in einer Körperflüssigkeit,
- einen Auftragungsort, an dem eine Körperflüssigkeit auf das Testelement (1) aufgebracht werden kann, wobei der Nachweisbereich (14) von dem Auftragungsort beabstandet ist, und der Auftragungsort mit dem Nachweisbereich (14) in der Weise verbunden ist, dass zumindest ein Teil einer auf den Auftragungsort aufgegebenen Körperflüssigkeit vom Auftragungsort zum Nachweisbereich (14) transportiert werden kann, sowie
- einen Kontaminationsbereich, in den überflüssig aufgetragene Körperflüssigkeit gelangen kann, der zumindest zu einem Teil an den Auftragungsort grenzt, wobei zumindest auf einem Teil des Kontaminationsbereiches die Haftsubstanz aufgebracht ist,
umfasst, wobei die Haftsubstanz an dem Kontaminationsbereich des Testelementes (1) haftet und weiterhin mit einer auf dem Testelement (1) aufgetragenen Körperflüssigkeit in der Weise wechselwirkt, dass eine auf das Testelement (1) aufgegebene Körperflüssigkeit auf dem Testelement (1) zumindest zum Teil anhaftet, wobei die überflüssig aufgetragene Körperflüssigkeit an der Haftsubstanz nach dem Trocknen der Körperflüssigkeit haftet, **dadurch gekennzeichnet, dass** die Haftsubstanz Polyvinylacetat ist.

## Claims

1. Use of an adhesive substance for application in an analytical test element (1) for determining an analyte in a body fluid, wherein the test element (1) comprises
- a detection area (14) for detecting an analyte in a body fluid,
- a site of application on which a body fluid can be applied to the test element (1), where the detection area (14) is spaced apart from the site of application and the site of application is connected to the detection area (14) in such a manner that at least some of the body fluid applied to the site of application can be transported from the site of application to the detection area (14), and
- a contamination area into which excess applied body fluid passes and which at least partially borders the site of application, wherein the adhesive substance is applied to at least a part of the contamination area,
wherein the adhesive substance adheres to the contamination area of the test element (1) and additionally interacts with a body fluid applied to the test element (1) in such a manner that a body fluid applied to the test element (1) at least partially adheres to the test element (1), wherein the excess applied body fluid adheres to the adhesive substance after the body fluid has dried.

2. Use according to claim 1, wherein the adhesive substance binds non-volatile components of the body fluid to the analytical test element (1).

3. Use according to one of the claims 1 or 2, wherein the contamination area consists at least partly of plastic.

4. Use according to one of the claims 1 to 3, wherein the adhesive substance is capable of adhering to a plastic.

5. Use according to one of the claims 1 to 4, wherein the adhesive substance has essentially no absorbent self volume.

6. Use according to one of the claims 1 to 5, wherein the adhesive substance is not applied to the site of application itself.

7. Use according to one of the claims 1 to 6, wherein the analytical test element (1) comprises a transport element (12) which fluidically connects the site of application and the detection area (14) and transports the body fluid from the site of application to the detection area (14).

8. Use according to claim 7, wherein the transport element (12) is hydrophilically coated.

9. Use (1) according to one of the claims 1 to 8, wherein the adhesive substance comprises components of water-soluble adhesives.

10. Use (1) according to one of the claims 1 to 9, wherein the adhesive substance contains polyvinyl acetate.

11. Use (1) according to one of the claims 1 to 9, wherein the adhesive substance contains dextrin or natural rubber.

12. Use (1) according to one of the claims 1 to 11, wherein the analytical test element (1) comprises a carrier foil (10) and a cover foil (2) and the underside of the carrier foil (10) and the upper side of the cover foil (2) are at least partially coated with the adhesive substance, and the upper side of the carrier foil (10) faces the underside of the cover foil (2).

13. Use (1) according to claim 12, wherein the upper side of the carrier foil (10) and/or the underside of the cover foil (2) are at least partially hydrophilically coated.

14. An analytical test element (1) for determining an analyte in a body fluid comprising
- a detection area (14) for detecting an analyte in a body fluid,
- a site of application on which a body fluid can be applied to the test element (1), where the detection area (14) is spaced apart from the site of application and the site of application is connected to the detection area (14) in such a manner that at least some of the body fluid applied to the site of application can be transported from the site of application to the detection area (14), and
- a contamination area into which excess applied body fluid can pass and which at least partially borders the site of application, wherein the adhesive substance is applied to at least a part of the contamination area,
wherein the adhesive substance adheres to the contamination area of the test element (1) and additionally interacts with a body fluid applied to the test element (1) in such a manner that a body fluid applied to the test element (1) at least partially adheres to the test element (1), wherein the excess applied body fluid adheres to the adhesive substance after the body fluid has dried, **characterized in that** the adhesive substance is polyvinyl acetate.

## Revendications

1. Utilisation d'une substance adhésive pour l'application dans un élément d'essai (1) analytique pour la détermination d'un analyte dans un liquide corporel, l'élément d'essai (1) comprenant
- une zone de détection (14) pour la détection d'un analyte dans un liquide corporel,
- un lieu d'application, sur lequel un liquide corporel peut être appliqué sur l'élément d'essai (1), la zone de détection (14) étant espacée du lieu d'application, et le lieu d'application étant relié à la zone de détection (14) en ce sens qu'au moins une partie d'un liquide corporel délivré sur le lieu d'application peut être transportée du lieu d'application à la zone de détection (14), et
- une zone de contamination, dans laquelle arrive du liquide corporel appliqué de façon superflue, qui est contiguë au moins pour une partie au lieu d'application, la substance adhésive étant appliquée au moins sur une partie de la zone de contamination,
la substance adhésive adhérant à la zone de contamination de l'élément d'essai (1) et interagissant également avec un liquide corporel appliqué sur l'élément d'essai (1) en ce sens qu'un liquide corporel délivré sur l'élément d'essai (1) adhère au moins en partie sur l'élément d'essai (1), le liquide corporel appliqué de façon superflue adhérant à la substance adhésive après le séchage du liquide corporel.

2. Utilisation selon la revendication 1, la substance adhésive liant des composants non volatils du liquide corporel à l'élément d'essai (1) analytique.

3. Utilisation selon l'une quelconque des revendications 1 ou 2, la zone de contamination étant au moins en partie à base de plastique.

4. Utilisation selon l'une quelconque des revendications 1 à 3, la substance adhésive étant capable d'adhérer à un plastique.

5. Utilisation selon l'une quelconque des revendications 1 à 4, la substance adhésive ne présentant essentiellement pas de volume propre aspirant.

6. Utilisation selon l'une quelconque des revendications 1 à 5, la substance adhésive n'étant pas appliquée au point d'application même.

7. Utilisation selon l'une quelconque des revendications 1 à 6, l'élément d'essai (1) analytique contenant un élément de transport (12), qui relie fluidiquement le lieu d'application et la zone de détection (14) et transporte le liquide corporel du lieu d'application à la zone de détection (14).

8. Utilisation selon la revendication 7, l'élément de transport (12) étant revêtu de façon hydrophile.

9. Utilisation (1) selon l'une quelconque des revendications 1 à 8, la substance adhésive comprenant des constituants de colles solubles à l'eau.

10. Utilisation (1) selon l'une quelconque des revendications 1 à 9, la substance adhésive contenant de l'acétate de polyvinyle.

11. Utilisation (1) selon l'une quelconque des revendications 1 à 9, la substance adhésive contenant de la dextrine ou du caoutchouc.

12. Utilisation (1) selon l'une quelconque des revendications 1 à 11, l'élément d'essai (1) analytique contenant un film support (10) et un film de recouvrement (2) et le film support (10) et le film de recouvrement (2) étant recouverts respectivement sur le côté inférieur et sur le côté supérieur au moins en partie avec la substance adhésive, et le côté supérieur du film support (10) étant tourné vers le côté inférieur du film de recouvrement (2).

13. Utilisation (1) selon la revendication 12, le film support (10) et/ou le film de recouvrement (12) étant revêtus au moins en partie de façon hydrophile respectivement sur le côté supérieur et sur le côté inférieur.

14. Un élément d'essai (1) analytique pour déterminer un analyte dans un liquide corporel, comprenant
- une zone de détection (14) pour la détection d'un analyte dans un liquide corporel,
- un lieu d'application, où un liquide corporel peut être appliqué sur l'élément d'essai (1), la zone de détection (14) étant espacée du lieu d'application, et le lieu d'application étant relié à la zone de détection (14) en ce sens qu'au moins une partie d'un liquide corporel délivré sur le lieu d'application peut être transportée du lieu d'application à la zone de détection (14), et
- une zone de contamination, dans laquelle du liquide corporel appliqué de façon superflue peut parvenir, qui est contiguë au moins pour une partie au lieu d'application, la substance adhésive étant appliquée au moins sur une partie de la zone de contamination,
la substance adhésive adhérant à la zone de contamination de l'élément d'essai (1) et interagissant également avec un liquide corporel appliqué sur l'élément d'essai (1) en ce sens qu'un liquide corporel délivré sur l'élément d'essai (1) adhère au moins en partie sur l'élément d'essai (1), le liquide corporel appliqué de façon superflue adhérant à la substance adhésive après le séchage du liquide corporel, **caractérisé en ce que** la substance adhésive est de l'acétate de polyvinyle.
